# EUROPÄISCHE PATENTANMELDUNG

(11) **EP 0 899 362 A1**
(43) Veröffentlichungstag der Anmeldung: **03.03.1999**
(21) Anmeldenummer: 97810587.2
(22) Anmeldetag: 21.08.1997
(51) Int. Cl.: C25D 17/06

(54) **Gestell zum Festhalten von Werkstücken in einem galvanischen Bad**

(71) Anmelder: Andreas Kuhn Gestellbau AG, 8280 Kreuzlingen (CH)
(72) Erfinder: Kuhn, Andreas, 8280 Kreuzlingen (CH)
(74) Vertreter: Wenger, René

(57) **Zusammenfassung**

Das Gestell (1) hat einen Gestellschaft (4) aus elektrisch leitfähigem Material, an dessen Ende eine Haltevorrichtung (5) zum leitenden Befestigen des Gestellschafts an einer stromführenden Warenstange (6) angeordnet ist. Die Haltevorrichtung besteht aus einem federnden Klemmbügel (8), der die Warenstange (6) gegen eine Kontaktfläche am Gestellschaft presst. Zur Begrenzung des Federwegs ist vorzugsweise ein Begrenzungselement, beispielsweise ein Haltebügel (10) vorgesehen, der den Klemmbügel umfasst.

## Beschreibung

Die Erfindung betrifft ein Gestell zum Festhalten von Werkstücken in einem galvanischen Bad gemäss dem Oberbegriff von Anspruch 1. Derartige Gestelle dienen dazu, vorzugsweise mehrere Werkstücke während eines galvanischen Beschichtungsprozesses im galvanischen Bad festzuhalten. Das Gestell ist dabei mit der Haltevorrichtung elektrisch leitend an einer stromführenden Warenstange befestigt, welche sich über das galvanische Bad erstreckt.

Um Stromverluste zu vermeiden, ist ein einwandfreier Kontakt zwischen dem Gestellschaft und der Warenstange von besonderer Bedeutung. Der Gestellschaft muss zu diesem Zweck unter Druck gegen die Kontaktfläche gepresst werden. Zu diesem Zweck sind bereits verschiedene Typen von Haltevorrichtungen bekannt. Die Haltevorrichtung kann dabei nach der Art einer Schraubzwinge ausgebildet sein, welche an der Warenstange festgeklemmt wird. Damit wird zwar eine einwandfreie Kontaktstelle erreicht, doch erfordert das Anlegen und Anziehen der Schraubzwingen einen erheblichen Zeitaufwand. Gemäss einem anderen bekannten System ist am Ende des Gestellschafts eine schwalbenschwanzartige Erweiterung angeordnet, die formschlüssig in ein entsprechendes Gegenlager an der Warenstange eingehängt werden kann. Diese Haltevorrichtung kann zwar sehr rasch bedient werden, doch ist bereits bei einer geringfügigen Verkantung der Kontaktflächen eine ausreichende elektrische Leitung nicht mehr gewährleistet. Ausserdem kann bei bestimmten Werkstücken der Auftrieb im Bad so gross sein, dass der Schwalbenschwanz aus dem Gegenlager gehoben wird.

Es ist daher eine Aufgabe der Erfindung, ein Gestell der eingangs genannten Art zu schaffen, das einfach herzustellen ist und ohne grossen Zeitaufwand mit der Warenstange verbunden werden kann und das ausserdem einen einwandfreien elektrischen Kontakt gewährleistet. Diese Aufgabe wird erfindungsgemäss mit einem Gestell gelöst, das die Merkmale im Anspruch 1 aufweist.

Der federnde Klemmbügel presst den Gestellschaft mit seiner Kontaktfläche gegen die Warenstange, wobei ein relativ grossflächiger Kontakt entsteht. Bei entsprechender Ausbildung der Federcharakteristik kann eine hohe Seitenstabilität erreicht werden. Beim Einrasten des Gestells in die Warenstange reibt die Kontaktfläche bis zum Erreichen der Endposition an der Warenstange. Der gleiche Vorgang findet auch beim Lösen des Gestells wieder statt. Durch das Reiben der Oberflächen tritt eine selbstreinigende Wirkung ein, wobei die sich in der aggressiven Atmosphäre des galvanischen Bades aufbauenden Oxydschichten immer wieder entfernt werden.

Besonders vorteilhaft ist der Federweg des Klemmbügels durch ein Begrenzungselement begrenzt, das am Gestellschaft befestigt ist und das auf der von der Kontaktfläche abgewandten Aussenseite des Klemmbügels an diesem Angreift. Mit Hilfe des Begrenzungselements kann das Federverhalten des Klemmbügels so beeinflusst werden, dass er in seiner Endstellung mit hoher Festigkeit und Anpresskraft an der Warenstange anliegt.

Das Begrenzungselement ist vorzugsweise ein Haltebügel, der den Klemmbügel umfasst und der gelenkig am Gestellschaft gelagert ist. Durch die gelenkige Lagerung kann der Haltebügel die Bewegung des Klemmbügels bis zu einem gewissen Grad nachvollziehen.

Besonders gute Resultate können erzielt werden, wenn der Klemmbügel derart gekrümmt ist, dass sein federndes Ende auf einer parallel zur Kontaktfläche verlaufenden Fläche nur punktförmig oder linienförmig aufliegt. Dadurch wird auf der von der Kontaktfläche abgewandten Seite der Warenstange eine sehr hohe Flächenpressung zwischen Warenstange und Klemmbügel erreicht, so dass eine Verdrehung des Gestellschafts relativ zur Warenstange nur mit einem gewissen Kraftaufwand möglich ist.

Der Klemmbügel kann besonders einfach aus Bandmaterial, beispielsweise aus einem Chromstahl, gefertigt werden. Seine elektrische Leitfähigkeit ist dabei von untergeordneter Bedeutung. Wichtig ist jedoch das Vorhandensein von ausreichenden Federeigenschaften und eine gewisse Korrosionsbeständigkeit. Der Klemmbügel ist vorteilhaft mit dem Gestellschaft verschraubt. Letzterer besteht nämlich in der Regel aus Aluminium, Messing oder aus Kupfer, was eine Schweissverbindung erheblich erschwert.

Ein Ausführungsbeispiel der Erfindung ist in den Zeichnungen dargestellt und wird nachstehend genauer beschrieben. Es zeigen:
- Figur 1: eine Ansicht auf das obere Ende eines Gestellschafts,
- Figur 2: eine Seitenansicht des Gestellschafts gemäss Figur 1,
- Figur 3: der Gestellschaft gemäss Figur 2 an einer Warenstange, und
- Figur 4: eine perspektivische Darstellung eines erfindungsgemässen Gestellschafts in einem galvanischen Bad.

Wie in den Figuren 1 und 2 dargestellt, ist an einem im Querschnitt rechteckigen Gestellschaft 4 aus Aluminium, Messing oder Kupfer am oberen Ende eine Haltevorrichtung 5 angeordnet. Diese besteht im wesentlichen aus einem Klemmbügel 8, beispielsweise aus Chromstahl, der gute Federeigenschaften aufweist. Der Klemmbügel ist auf einer Seite mittels Schrauben 15 mit dem Gestellschaft verbunden, welche in Gewindebohrungen 16 eingeschraubt sind. Der Klemmbügel weist eine Krümmung 13 auf, welche das Ende des Gestellschafts 4 übergreift. Anstelle einer einzigen Krümmung können auch mehrere Krümmungen mit dazwischenliegenden geraden Abschnitten vorgesehen sein. Das federnde freie Ende 9 des Klemmbügels liegt im Abstand gegenüber einer Kontaktfläche 7 am Gestellschaft 4. Das freie Ende kann gegen die Federkraft in Pfeilrichtung b aufgeschwenkt werden. Die Krümmung 13 ist derart ausgebildet, dass das freie Ende 9 auch im ganz aufgespannten Zustand nur an einem linienförmigen Auflagebereich 14 auf einer zur Kontaktfläche 7 parallelen Fläche aufliegt. Schliesslich ist der Klemmbügel 8 mit einer Abwinklung 12 versehen, welche das Aufschieben auf eine Warenstange erleichtert.

Zur Begrenzung des Federwegs am Klemmbügel 8 ist am Gestellschaft 4 ein Haltebügel 10 angeordnet, der etwa die Form eines Kettengliedes aufweist und der den Klemmbügel 8 umfasst. Der Haltebügel 10 ist in einer Bohrung 11 am Gestellschaft gelenkig gelagert und kann in Pfeilrichtung a hochgeschwenkt werden. Selbstverständlich könnte der Haltebügel auch durch ein anderes Begrenzungselement ersetzt werden, das die Öffnungsbewegung des Klemmbügels 8 auf irgendeine Weise begrenzt. Bis zu einem gewissen Grad ist eine Begrenzung des Federwegs auch durch die Anordnung der Schrauben 15 möglich. Je kürzer der Klemmbügel 8 relativ zum oberen Ende des Gestellschafts gefasst ist, desto kürzer ist der Federweg.

Gemäss Figur 3 ist der beschriebene Gestellschaft an eine Warenstange 6 angeschlossen, die ebenfalls einen rechteckigen Querschnitt aufweist und die beispielsweise aus Kupfer oder aus einer Kupferlegierung besteht. Zum Anschliessen wird der Klemmbügel 8 von oben her über die Warenstange 6 geschoben, bis diese am Haltebügel 10 ansteht. Im letzten Abschnitt der Öffnungsbewegung des Klemmbügels 8 wird dieser auf der Ebene X durch den Haltebügel abgestützt, so dass eine weitere Öffnung nur noch um den relativ kurzen Hebelarm Y möglich ist. Im rückwärtigen Bereich Z wird der Klemmbügel vom Gestellschaft abgehoben, soweit die obere Schraube 15 dies erlaubt. Diese Einspannung führt dazu, dass der Auflagebereich 14 mit grosser Kraft gegen die Warenstange 6 gepresst wird. Die gesamte Kontaktfläche 7 liegt auf diese Weise unter Druck an der Warenstange 6 an und zwar unter Aufrechterhaltung einer sehr guten elektrischen Leitfähigkeit. Unnötige Energieverluste können auf diese Weise vermieden werden.

Figur 4 zeigt die Gesamtdarstellung eines Gestells 1 mit einem einzigen Gestellschaft 4, an dem mittels geeigneten Haltevorrichtungen beidseitig Werkstücke 2 befestigt sind. Der Gestellschaft ist mittels der vorstehend beschriebenen Haltevorrichtung 5 an der Warenstange 6 befestigt. Die Werkstücke 2 sind dabei in ein galvanisches Bad 3 eingetaucht. Selbstverständlich könnte das Gestell 1 auch mehrere Gestellschäfte aufweisen, die untereinander verbunden sind. Anderseits könnten zur Erzielung einer besseren Seitenstabilität an einem einzelnen Gestellschaft auch zwei Haltevorrichtungen nebeneinander angeordnet sein, z.B. an einem gabelförmigen Ende des Gestellschafts. In bestimmten Fällen wäre es ausserdem denkbar, das Begrenzungselement für den Klemmbügel ganz wegzulassen. Beispielsweise könnte die Federcharakteristik des Klemmbügels derart ausgestaltet werden, dass die Federkraft stark progressiv ansteigt.

## Patentansprüche

1. Gestell (1) zum Festhalten von Werkstücken (2) in einem galvanischen Bad (3), mit wenigstens einem Gestellschaft (4) aus elektrisch leitfähigem Material, an dessen Ende eine Haltevorrichtung (5) zum leitenden Befestigen des Gestellschafts an einer stromführenden Warenstange (6) angeordnet ist, wobei das Ende wenigstens eine Kontaktfläche (7) aufweist, dadurch gekennzeichnet, dass die Haltevorrichtung einen federnden Klemmbügel (8) aufweist, der auf einer Seite am Gestellschaft (4) befestigt ist, und dass das federnde Ende (9) des Klemmbügels im Abstand zur Kontaktfläche (7) angeordnet ist und zum Einschieben der Warenstange in Richtung von der Kontaktfläche weg aufbiegbar ist.

2. Gestell nach Anspruch 1, dadurch gekennzeichnet, dass der Federweg des Klemmbügels durch ein Begrenzungselement (10) begrenzt ist, das am Gestellschaft (4) befestigt ist und das auf der von der Kontaktfläche abgewandten Aussenseite des Klemmbügels (8) an diesem angreift.

3. Gestell nach Anspruch 3, dadurch gekennzeichnet, dass das Begrenzungselement ein Haltebügel (10) ist, der den Klemmbügel (8) umfasst und der gelenkig am Gestellschaft (4) gelagert ist.

4. Gestell nach einem der Ansprüche 1 bis 3, dadurch gekennzeichnet, dass der Klemmbügel (8) derart gekrümmt ist, dass sein federndes Ende (9) auf einer parallel zur Kontaktfläche verlaufenden Fläche nur punktförmig oder linienförmig aufliegt.

5. Gestell nach einem der Ansprüche 1 bis 4, dadurch gekennzeichnet, dass der Klemmbügel (8) aus Bandmaterial gefertigt ist.

6. Gestell nach Anspruch 5, dadurch gekennzeichnet, dass der Klemmbügel aus Chromstahl besteht.

7. Gestell nach einem der Ansprüche 1 bis 6, dadurch gekennzeichnet, dass der Klemmbügel (8) mit dem Gestellschaft (4) verschraubt ist.
